# EUROPÄISCHE PATENTSCHRIFT

(11) **EP 0 880 632 B1**
(45) Veröffentlichungstag und Bekanntmachung des Hinweises auf die Patenterteilung: **10.11.1999**
(21) Anmeldenummer: 97915292.3
(22) Anmeldetag: 13.02.1997
(51) Int. Cl.: E05B 13/00

(54) **SCHLOSS-BESCHLAG FÜR TÜREN, TORE ODER DGL., INSBESONDERE GARAGENTORE**
LOCK ARMATURE FOR DOORS, GATES OR THE LIKE, PARTICULARLY GARAGE DOORS
ARMATURE DE SERRURE POUR PORTES OU SIMILAIRES, NOTAMMENT POUR PORTES DE GARAGES

(30) Priorität: 13.02.1996 DE 29602503 U; 13.09.1996 DE 29615979 U
(43) Veröffentlichungstag der Anmeldung: 02.12.1998
(73) Patentinhaber: Hörmann KG Brockhagen, 33803 Steinhagen (DE)
(72) Erfinder: HÖRMANN, Thomas, J., D-66606 St. Wendel (DE)
(74) Vertreter: Flügel, Otto, Dipl.-Ing.
(86) Internationale Anmeldenummer: DE9700284
(87) Internationale Veröffentlichungsnummer: WO9730252

(56) Entgegenhaltungen:
- DE-A- 3 214 497
- GB-A- 256 341
- GB-A- 302 753
- GB-A- 2 131 479
- GB-A- 2 210 661
- US-A- 2 956 429

## Beschreibung

Die vorliegende Erfindung betrifft einen Schloß-Beschlag gemäß dem Oberbegriff des Anspruchs 1. Ein solcher Schloß-Beschlag ist aus der GB-A-256 341 bekannt. Dieser bekannte Schloß-Beschlag ist zwar einfach und flach ausführbar, setzt aber unauthorisiertem Öffnen nur wenig Widerstand entgegen.

Es ist daher die Aufgabe der vorliegenden Erfindung, einen Schloß-Beschlag zu schaffen, der sich fertigungstechnisch einfach und in wenigen Teilen herstellen läßt, auf engstem Raum in der Tor- bzw. Türdicke untergebracht werden kann und im verriegelten Zustand dennoch einen hohen Widerstand gegen Öffnen entgegensetzt.

Diese Aufgabe wird durch einen Schloß-Beschlag gelöst, dessen Merkmale im Anspruch 1 angegeben sind.

Bei dem erfindungsgemäßen Schloß-Beschlag mit einem toraußenseitigen Griff zum Betätigen von zumindest einem torinnenseitigen Torriegel und mit einem Schließzylinder zum Verriegeln bzw. zur Freigabe des Torriegels, wobei die Wirkverbindung zwischen dem Griff und dem Torriegel im wesentlichen mittels eines Vierkants hergestellt ist, ist ein Riegelschieber durch einen Mitnehmer des Schließzylinders verschiebbar, so daß der Riegelschieber mit dem Vierkant in bzw. außer Eingriff gelangt und diesen direkt sperrt bzw. freigibt.

Durch das direkte Einwirken des Riegelschiebers auf den Vierkant sind nur wenige Bauteile zur Übertragung der Schließfunktion erforderlich.

Zusätzlich ist der Riegelschieber bei Verlagerung in die Sperrstellung mit einer am Vierkant festgelegten Nuß in Eingriff bringbar, um über Festlegen der Nuß den Vierkant indirekt an einer Bewegung zu hindern.

Vorteilhafte Weiterbildungen des erfindungsgemäßen Schloß-Beschlages sind in den Unteransprüchen angegeben.

Bevorzugt weist der Riegelschieber im Bereich des Schließzylinders eine Ausnehmung auf, in die der Mitnehmer eingreift, wobei je nach Richtung der Verschwenkung des Mitnehmers, dieser mit der oberen bzw. unteren Kante der Ausnehmung in Eingriff kommt und den Riegelschieber folglich nach oben in die Freigabestellung bzw. nach unten in die Sperrstellung verschiebt.

Der erfindungsgemäße Schloß-Beschlag ist, wie grundsätzlich aus der GB-A-256 341 bekannt, vorzugsweise derart ausgebildet, daß der Riegelschieber im Bereich des Vierkants eine gabelförmige Aussparung'aufweist, so daß bei einem Eingriff des Riegelschiebers der Vierkant im wesentlichen vollständig in der Aussparung positioniert ist, wobei insbesondere die Aussparung in der Kontur (formschlüssig) dem Vierkant angepaßt ist.

Weiter bevorzugt ist der Riegelschieber von der Innenseite eines Tores her, unabhängig von der Betätigung des Schließzylinders, betätigbar.

Diese Betätigung von der Torinnenseite her wird nach einer vorteilhaften Ausgestaltung der Erfindung dadurch ermöglicht, daß der Riegelschieber einen Steg aufweist, der zur Torinnenseite hin abgebogen ist und der ein Innenschild des Schloß-Beschlags durchgreift, so daß mittels einer Verschiebung des Steges (manuell) eine Verschiebung des Riegelschiebers erfolgt.

Nach einer weiteren vorteilhaften Weiterbildung der Erfindung ist am Riegelschieber eine Rasteinrichtung vorgesehen, die den Riegelschieber in der Freigabestellung bzw. in der Sperrstellung fixiert, wobei insbesondere die Rasteinrichtung eine durch eine Feder belastete Kugel umfaßt, die in entsprechende Ausnehmungen am Riegelschieber eingreift.

In bevorzugter Ausführung des erfindungsgemäßen Schloß-Beschlages ist durch unterschiedlich lang ausgebildete Vierkante eine Anpassung an unterschiedlich dicke Tore ausführbar.

Weiter bevorzugt ist der Vierkant mit der Kraft einer Rückstellfeder beaufschlagt, die den Vierkant in die Sperrstellung zurückführt.

Erfindungsgemäß sperrt der Riegelschieber eine Nuß bzw. gibt diese frei, wobei nach einer vorteilhaften Ausgestaltung die Nuß zwischen dem Riegelschieber und einem Schloßgehäuse angeordnet ist, sowie die Nuß mittels einer Feder belastet ist, um den Griff zurückzustellen.

Der Riegelschieber kann z.B. von einer Schraube geführt sein, die in ein Langloch in dem Riegelschieber eingreift.

Die Anordnung des Schloß-Beschlages nach einer weiteren vorteilhaften Ausgestaltung erfolgt in einem Torausschnitt des Tores mittels Zentrierungen, wobei noch einer weiteren vorteilhaften Ausgestaltung toraußenseitig und torinnenseitig Abdeckungen vorgesehen sind, die durch Schrauben miteinander verbunden sind.

Die Erfindung wird anhand von in den Zeichnungen wiedergegebenen Ausführungsbeispielen näher erläutert.

In den Zeichnungen zeigt die:
Fig. 1 eine Schnittansicht eines zu Erläuterungszwecken dargestellten Schloß-Beschlags;
Fig. 2 eine Schnittansicht entlang der Linie I-I in der Figur 1;
Fig. 3 eine Schnittansicht entlang der Linie II-II in der Figur 1;
Fig. 4 eine Ansicht eines toraußenseitigen Beschlagteils gemäß den Figuren 1 bis 3;
Fig. 5 eine Ansicht von der Torinnenseite gemäß den Figuren 1 bis 3;
Fig. 6 eine Schnittansicht eines erfindungsgemäßen Schloß-Beschlags in einer Ausführungsform;
Fig. 7 eine Schnittansicht entlang der Linie I-I in der Figur 6;
Fig. 8 eine Schnittansicht entlang der Linie II-II in der Figur 6;
Fig. 9 und 10 Schnittansichten entlang der Linie III-III in der Figur 6; und
Fig. 11 eine Ansicht von der Torinnenseite her, gemäß der Figur 6.

In der Figur 1 ist zu Darstellungszwecken eine vom Gegenstand des beigefügten Anspruchs 1 nicht umfaßte Ausführungsform eines Schloß-Beschlages gezeigt. Ein Tor 7 (bzw. Torblatt) ist mit einem Torausschnitt 7a dargestellt, wobei die linke Seite der Figur 1 der Toraußenseite und die rechte Seite der Figur 1 der Torinnenseite entspricht. Ebenfalls entspricht die Oben-Unten-Orientierung in der Figur 1 der späteren Einbau-Orientierung des Tores 7 in, zum Beispiel einer Garagentoröffnung.

Auf der Toraußenseite befindet sich ein Griff 1, im gezeigten Beispiel ein Drehknauf, der mittels eines Vierkants 5, der das Tor 7 durchgreift, auf ein Verriegelungssystem auf der Innenseite des Tores 7 einwirkt.

Auf der Außenseite des Tores 7 ist eine Abdeckung 2 angeordnet, die mittels einer Zentrierung 21 in den Torausschnitt 7a des Tores 7 eingesetzt ist. Auf der Innenseite des Tores 7 ist eine weitere, innere Abdeckung 4 vorgesehen, die mittels einer Zentrierung 41 in den Torausschnitt 7a des Tores 7 eingepaßt ist. Die beiden Abdeckungen 2 und 4 sind im gezeigten Beispiel mittels Schrauben (siehe Figur 5, Bezugszeichen 13) aneinander befestigt.

Innerhalb des Schloß-Beschlags ist ein Schließzylinder 3 angeordnet, der von der Toraußenseite her mittels eines Schlüssels zu betätigen ist. Der Schließzylinder 3 umfaßt einen Mitnehmer 31, der durch die Drehung des Schlüssels (nicht dargestellt) ebenfalls in Drehung versetzt wird.

Bei einer Ent- bzw. Verriegelung des Schließzylinders 3 wird der Mitnehmer 31 im Uhrzeigersinn (Figur 2) bzw. im Gegenuhrzeigersinn gedreht. Durch diese Verdrehung gelangt der Mitnehmer 31 mit den Begrenzungen einer Ausnehmung 61 in einem Riegelschieber 6 in Eingriff. Dieser Riegelschieber 6 stellt die Wirkverbindung zwischen dem Schließzylinder 3 und dem Vierkant 5 her, wobei der Riegelschieber 6 mittels des Mitnehmers 31 zwischen einer oberen und einer unteren Stellung verlagert wird. Befindet sich der Riegelschieber 6 in der oberen Stellung, d.h. der Freigabestellung, da eine Aussparung 63 mit dem Vierkant 5 nicht in Eingriff steht, so läßt sich der Vierkant 5 durch den Griff 1 von der Toraußenseite her drehen und das torinnenseitige Verriegelungssystem betätigen. Befindet sich der Riegelschieber 6 in der unteren Stellung, d.h. der Sperrstellung, da die Aussparung 63 den Vierkant 5 formschlüssig umgreift, so läßt sich der Vierkant 5 durch den Griff 1 nicht verdrehen.

Der Mitnehmer 31 verlagert den Riegelschieber 6, indem der Mitnehmer 31 entweder an der oberen Kante oder der unteren Kante der Ausnehmung 61 in Eingriff gelangt und bei einer weiteren Verschwenkung den Riegelschieber 6 entsprechend nach oben bzw. nach unten verschiebt. In der Figur 2 ist der Riegelschieber 6 in seiner oberen Stellung, der Freigabestellung gezeigt. Dann greift eine Kugel 8 einer Rasteinrichtung in eine Ausnehmung 8a am Riegelschieber 6 ein und fixiert den Riegelschieber 6 in dieser Lage. Die Kugel 8 ist dabei durch eine Feder 8b belastet, so daß bei einer Verlagerung des Riegelschiebers 6 nach unten (aus der Stellung, die in der Figur 2 gezeigt ist), die Kugel 8 gegen die Federkraft der Feder 8b aus der Ausnehmung 8a herausgleitet, und, wenn der Riegelschieber 6 nach unten in die Sperrstellung bewegt wird, die Kugel 8 in eine zweite Ausnehmung 8a unter der Federwirkung einrastet. Es sind durch diesen Aufbau zwei fest definierte Stellungen des Riegelschiebers 6 vorgegeben.

Der Riegelschieber 6 weist zudem einen Steg 62 auf, der in Richtung der Torinnenseite in Höhe des Schließzylinders 3 abgebogen ist. Dieser Steg 62 durchgreift die torinnenseitige Abdeckung 4 und erlaubt die Verschiebung des Riegelschiebers 6, ohne eine Betätigung des Schließzylinders 3.

Der Riegelschieber 6 ist in einer Führungseinrichtung geführt, die im wesentlichen aus einem Langloch 11a im Riegelschieber 6 und einer Schraube 11 besteht, die in das Langloch 11a eingreift. Wie es in der Figur 2 zu sehen ist, erlaubt diese Anordnung eine Verschiebung des Riegelschiebers 6 in vertikaler Richtung.

Torinnenseitig ist ein Kreuzgriff 14 vorgesehen, der mit dem Vierkant 5 mittels einer Verschraubung 14a fest verbunden ist. Entweder kann das Tor von der Toraußenseite her durch den Schließzylinder 3 entriegelt werden oder aber von der Torinnenseite her durch den Steg 62 des Riegelschiebers 6 entriegelt werden. In beiden Fällen wird der Riegelschieber 6 aus seiner Sperrstellung in die Freigabestellung bewegt. In der Freigabestellung ist es möglich, daß der Vierkant 5 durch den Griff 1 oder den Kreuzgriff 14 verdreht wird und zwar gegen die Rückstellkraft einer Feder 10 (siehe Figur 3), die den Vierkant 5 zurückdreht, so daß mittels einer Scheibe 15, die durch den Vierkant 5 verdreht wird, ein daran angelenkter Riegel 12 verschoben wird.

Nach dem Loslassen des Griffs 1 oder des Kreuzgriffs 14 wird der Vierkant 5 infolge der Krafteinwirkung der Feder 10 zurückgedreht.

Zusammenfassend kann die in den Figuren 1 bis 5 zu Erläuterungszwecken wiedergegebene Ausführungsform eines Schloß-Beschlages wie folgt beschrieben werden: Der Griff 1 ist in der toraußenseitigen Abdeckung 2 des Schloß-Beschlages gelagert. Der Schloß- bzw. Profilzylinder 3 ist oberhalb des Griffs 1 angeordnet. Im rückseitigen Beschlaginnenteil, der torinnenseitigen Abdeckung 4 stützt sich der Griff 1 über den Vierkant 5 und den Schließzylinder 3 längsseits ab.

Der Riegelschieber 6 wird von der Schließnase, d.h. dem Mitnehmer 31 des Schloßzylinders 3 sperrend - öffnend mit der Ausnehmung 61 um den Vierkant 5 mit der Aussparung 63 bewegt. Der Mitnehmer 31 greift in die Ausnehmung 61 schließend ein, wobei die Schraube 11 den U-förmigen Riegelschieber 6 führt. Durch die Rasteinrichtung wird der Riegelschieber 6 in seinen Endlagen gehalten.

Durch einen ortsfesten Steg 62 am Riegelschieber 6 kann von der Innenseite eines Tores eine Ver- oder Entriegelung durchgeführt werden. In der inneren Abdeckung 4 ist eine Nuß 9a angeordnet, die über eine ortsfeste (Spiral-) Feder 10 über einen Ansatz 9b auf den Vierkant 5 ein Rückstellungsmoment aufbringt. Auf dem Vierkant 5 ist auf der Torinnenseite eine Scheibe 15 zur Betätigung des Riegels 12 angeordnet.

Zur Handhabung von der Torinnenseite ist ein Kreuzgriff 14 auf dem Vierkant 5 angeordnet. Durch die Zentrierungen 21, 41 wird der Schloß-Beschlag im Torausschnitt 7a geführt und durch Schrauben 13 verbunden.

Eine Ausführungsform eines erfindungsgemäßen Schloß-Beschlages ist in den Figuren 6 bis 11 dargestellt. Die bei dieser Ausführungsform eingesetzten Bauteile, die auch bei der zuvor erläuterten Ausführungsform vorhanden sind, werden im folgenden nicht weiter beschrieben und es wird hinsichtlich dieser Bauteile und deren Funktionen auf das zuvor erläuterte Ausführungsbeispiel eines Schloß-Beschlags Bezug genommen.

Nach der Figur 6 umfaßt der Schloß-Beschlag ein Schloßgehäuse 2a sowie eine torinnenseitige Abdeckung 4 und eine toraußenseitige Abdeckung 2. Diese Teile sind über Zentrierungen 21 und 41 am Torausschnitt 7a des Tores 7 festgelegt und mittels Schrauben 13 (Figur 11) fest miteinander verbunden.

Auf der Toraußenseite befindet sich der Griff 1, so wie auf der Torinnenseite der Kreuzgriff 14 vorgesehen ist, um jeweils den Vierkant 5 zu betätigen.

Der Riegelschieber 6 wird auch bei dieser Ausführungsform über den Mitnehmer 31 des Schließzylinders 3 verlagert. Die Verschiebung des Riegelschieber 6 erfolgt wie beim Riegelschieber 6 des in den Fig. 1 bis 5 gezeigten Schloß-Beschlags. Der Riegelschieber 6 weist die Ausnehmung 61 auf, in die der Mitnehmer 31 eingreift. Darüber hinaus weist der Riegelschieber 6 Nasen 17a und 17b auf, die in Führungsnuten 16 der Schloßgehäuses 2a geführt sind. Die Positionierung des Riegelschiebers 6 in der Freigabestellung und in der Sperrstellung erfolgt unter Einsatz einer Federraste 18, die in Ausnehmungen 18a im Riegelschieber 6 einrastet.

Im Unterschied zur vom Anspruch 1 nicht umfaßten Ausführungsform nach den Fig. 1 bis 5 wird bei der in den Fig. 6 bis 11 dargestellten Ausführungsform eines erfindungsgemäßen Schloß-Beschlags der Vierkant 5 nicht nur direkt über den Riegelschieber 6 und dessen Aussparung 63 gesperrt, sondern zusätzlich auch noch indirekt über die Nuß 9c gesperrt. Hierzu weist der Riegelschieber 6 eine weitere Abbiegung bzw. Nase 64 auf, die bei einer Verlagerung des Riegelschiebers 6 nach unten (in den Figuren 6 bis 11), d.h. in die Sperrstellung, mit der Nuß 9c in Eingriff kommt und deren Verdrehung verhindert (siehe Figur 9). Befindet sich der Riegelschieber 6 in der oberen Stellung, d.h. der Freigabestellung, so kann sich die Nuß 9c durch die Nase 64 ungehindert verdrehen.

Zusammenfassend kann die in den Fig. 6-11 dargestellte Ausführungsform des erfindungsgemäßen Schloß-Beschlages wie folgt beschrieben werden: Der Griff 1 ist im Schloßgehäuse 2a des Schloß-Beschlages unterhalb des Schließzylinders 3 angeordnet. An der torinnenseitigen Abdeckung 4 stützt sich der Griff 1 über den Vierkant 5 sowie der Schließzylinder 3 axial ab. Der Riegelschieber 6 wird von dem Mitnehmer 31 des Schließzylinders 3 über die Ausnehmung 61 in die Schließ- bzw. Entriegelungsstellung bewegt. Der Riegelschieber 6 wird beidseitig in den Führungsnuten 16 des Schloßgehäuses 2a, jeweils durch die eingreifenden Nasen 17a und 17b, geführt. Die Federraste 18 hält den Riegelschieber 6 in seinen Endlagen.

Durch einen ortsfesten Steg 62 am Riegelschieber 6 kann von der Torinnenseite der Schloß-Beschlag ver- und entriegelt werden. Zwischen Schloßgehäuse 2a und Riegelschieber 6 ist eine Nuß 9c eingelagert, welche über eine Feder 10a die Rückstellung des Griffes 1 vornimmt.

Wird der Riegelschieber 6 in die Schließstellung gebracht, so sperrt der gabelförmig umgreifende Ausschnitt 63 direkt den Vierkant 5, und die Nase 64 sperrt indirekt durch Festsetzen der Nuß 9c die Bewegung des Vierkantes 5.

Auf dem Vierkant 5 ist auf der Torinnenseite eine Riegelscheibe 15a zur Betätigung des Riegels 12 angeordnet. Zur Handhabung von der Torinnenseite her, ist ein Kreuzgriff 14 auf dem Vierkant 5 angeordnet.

Das Schloßgehäuse 2a wird mit einer Blende (toraußenseitige Abdeckung 2) optisch dem Tordesign angepaßt.

Die vorliegende Erfindung betrifft einen Schloß-Beschlag, insbesondere für ein Garagentor, wobei der Schloß-Beschlag mit einem toraußenseitigen Griff zum Betätigen von zumindest einem torinnenseitigen Torriegel und mit einem Schließzylinder zum Verriegeln bzw. zur Freigabe des Torriegels ausgestattet ist, wobei die Wirkverbindung zwischen dem Griff und dem Torriegel im wesentlichen mittels eines Vierkants hergestellt wird, so daß ein Riegelschieber durch einem Mitnehmer des Schließzylinders verschiebbar ist, wobei der Riegelschieber mit dem Vierkant und einer Nuß in bzw. außer Eingriff gelangt und den Vierkant direkt und indirekt sperrt bzw. freigibt.

## Patentansprüche

1. Schloß-Beschlag mit einem toraußenseitigen Griff (1) zum Betätigen von zumindest einem torinnenseitigen Torriegel (12) und mit einem Schließzylinder (3) zum Verriegeln bzw. zur Freigabe des Torriegels (12), wobei die Wirkverbindung zwischen dem Griff (1) und dem Torriegel (12) im wesentlichen mittels eines Vierkants (5) hergestellt ist und wobei ein Riegelschieber (6) durch einen Mitnehmer (31) des Schließzylinders (3) verschiebbar ist, so daß der Riegelschieber (6) mit dem Vierkant (5) in bzw. außer Eingriff gelangt und diesen direkt sperrt bzw. freigibt,
**dadurch gekennzeichnet,**
daß der Riegelschieber (6) zusätzlich bei Verlagerung in die Sperrstellung mit einer am Vierkant (5) festgelegten Nuß (9c) in Eingriff bringbar ist, um über Festlegen der Nuß (9c) den Vierkant (5) indirekt an einer Bewegung zu hindern.

2. Schloß-Beschlag nach Anspruch 1,
**dadurch gekennzeichnet,**
daß der Riegelschieber (6) zum Festlegen der Nuß (9c) eine Abbiegung oder Nase (64) aufweist.

3. Schloß-Beschlag nach einem der Ansprüche 1 oder 2,
**dadurch gekennzeichnet,**
daß die Nuß (9c) am Umfang einen Fortsatz aufweist, der einen Schwenkweg beschreibt, der im Bewegungsraum des Riegelschiebers (6), insbesondere dessen Nase (64), liegt.

4. Schloß-Beschlag nach einem der Ansprüche 1 bis 3,
**dadurch gekennzeichnet,**
daß der Riegelschieber (6) im Bereich des Schließzylinders (3) eine Ausnehmung (61) aufweist, in die der Mitnehmer (31) eingreift, wobei je nach Richtung der Verschwenkung des Mitnehmers (31), dieser mit der oberen bzw. unteren Kante der Ausnehmung (61) in Eingriff kommt und den Riegelschieber (6) folglich nach oben in die Freigabestellung bzw. nach unten in die Sperrstellung verschiebt.

5. Schloß-Beschlag nach einem der Ansprüche 1 bis 4,
**dadurch gekennzeichnet,**
daß der Riegelschieber (6) von der Innenseite eines Tores (7), unabhängig von der Betätigung des Schließzylinders (3), betätigbar ist.

6. Schloß-Beschlag nach Anspruch 5,
**dadurch gekennzeichnet,**
daß der Riegelschieber (6) einen Steg (62) aufweist, der zur Torinnenseite hin abgebogen ist und der ein Innenschild (4) des Schloß-Beschlags durchgreift, so daß mittels einer Verschiebung des Steges (62) eine Verschiebung des Riegelschiebers (6) erfolgt.

7. Schloß-Beschlag nach einem der Ansprüche 1 bis 6,
**dadurch gekennzeichnet,**
daß am Riegelschieber (6) eine Rasteinrichtung (18, 18a) vorgesehen ist, die den Riegelschieber (6) in der Freigabestellung bzw. in der Sperrstellung fixiert.

8. Schloß-Beschlag nach Anspruch 7,
**dadurch gekennzeichnet,**
daß die Rasteinrichtung (18, 18a) eine durch eine Feder belastete Kugel umfaßt, die in entsprechende Ausnehmungen (18a) am Riegelschieber (6) eingreift.

9. Schloß-Beschlag nach einem der Ansprüche 1 bis 8,
**dadurch gekennzeichnet,**
daß der Vierkant (5) mit der Kraft einer Rückstellfeder (10a) beaufschlagt ist, die den Vierkant (5) in die Sperrstellung zurückführt.

10. Schloß-Beschlag nach Anspruch 9,
**dadurch gekennzeichnet,**
daß die Nuß (9c), die durch den Riegelschieber (6) gesperrt bzw. freigegeben wird, zwischen dem Riegelschieber (6) und einem Schloßgehäuse (2a) angeordnet ist, wobei die Nuß (9c) mittels der Rückstellfeder (10a) belastet ist, um den Griff (1) zurückzustellen.

11. Schloß-Beschlag nach einem der Ansprüche 1 bis 10,
**dadurch gekennzeichnet,**
daß die Anordnung des Schloß-Beschlags in einem Torausschnitt (7a) des Tores (7) mittels Zentrierungen (21, 41) erfolgt.

12. Schloß-Beschlag nach einem der Ansprüche 1 bis 11,
**dadurch gekennzeichnet,**
daß toraußenseitig und torinnenseitig Abdeckungen (2, 4) vorgesehen sind, die durch Schrauben (13) miteinander verbunden sind.

## Claims

1. A lock armature with a handle (1) mounted on the outside of a door for operation of at least one door latch (12) mounted on the inside of the door, and with a lock cylinder (3) to lock or release the door latch (12), wherein the operative connection between the handle (1) and the door latch (12) is substantially formed by a square-section bar (5) and wherein a locking slider (6) can be moved by a carrier (31) of the lock cylinder (3) so that the locking slider (6) engages or disengages with the square-section bar (5), locking or releasing this, characterised in that, on displacement into the locked position, the locking slider (6) can be additionally engaged with a nut (9c) fixed to the square-section bar (5) to indirectly prevent the square-section bar (5) from moving by fixing the nut (9c).

2. A lock armature according to claim 1, characterised in that the locking slider for fixing the nut (9c) has a bend or a nose (64).

3. A lock armature according to claims 1 or 2,
characterised in that the nut (9c) has an extension on its circumference which describes a swivelling path which lies in the movement arc of the locking slider (6), especially its nose (64).

4. A lock armature according to one of claims 1 to 3, characterised in that the locking slider (6) has a recess (61) in the area of the lock cylinder (3), in which recess the carrier (31) engages, wherein depending on the direction of swivel of the carrier (31), this engages with the upper or lower edge of the recess (61) and consequently moves the locking slider (6) upwards into the released position or downwards into the locked position.

5. A lock armature according to one of claims 1 to 4, characterised in that the locking slider (6) can be operated from the inside of a door (7) independently of the operation of the lock cylinder (3).

6. A lock armature according to claim 5, characterised in that the locking slider (6) has a web (62) which is bent towards the door interior and which penetrates an inner plate (4) of the lock armature so that movement of the locking slider (6) takes place as a result of movement of the web (62).

7. A lock armature according to one of claims 1 to 6, characterised in that a detent apparatus (18,18a) is provided at the locking slider (6) which fixes the locking slider (6) in the release or locked position.

8. A lock armature according to claim 7, characterised in that the detent apparatus (18,18a) includes a ball loaded by a spring which engages in corresponding recesses (18a) on the locking slider (6).

9. A lock armature according to one of claims 1 to 8, characterised in that the square-section bar (5) is acted upon by the force of a return spring (10a) which guides the square-section bar (5) back into the locked position.

10. A lock armature according to claim 9, characterised in that the nut (9c), which is locked or released by the locking slider (6) is disposed between the locking slider (6) and a lock housing (2a), wherein the nut (9c) is loaded by the return spring (10a) in order to move the handle (1) back.

11. A lock armature according to one of claims 1 to 10, characterised in that the lock armature is mounted in a door section (7a) of the door (7) by means of centrings (21,41).

12. A lock armature according to one of claims 1 to 11, characterised in that covers (2,4) are provided on both the inside and outside of the door, which are connected together by means of screws (13).

## Revendications

1. Armature de serrure comportant une poignée (1) située du côté externe de la porte, pour manoeuvrer au moins un verrou de porte (12), situé du côté interne de la porte, et un cylindre de fermeture (3) pour verrouiller ou libérer le verrou (12), la liaison active entre la poignée (1) et le verrou (12) étant assurée essentiellement par un quatre pans (5), tandis qu'un verrou coulissant (6) peut être déplacé par un entraînement (31) porté par le cylindre de fermeture (3), de sorte que le verrou (6) vient en prise avec le quatre pans (5) ou s'en dégage, en bloquant celui-ci ou en le libérant,
caractérisée en ce que
le verrou coulissant (6), lorsqu'on l'amène en position d'arrêt, peut venir de plus en prise avec une noix (9c) fixée sur le quatre pans (5), afin qu'en bloquant la noix (9c), il empêche indirectement le mouvement du quatre pans (5).

2. Armature de serrure selon la revendication 1,
caractérisée en ce que
le verrou coulissant (6), pour bloquer la noix (9c) présente une partie courbée ou un bec (64).

3. Armature de serrure selon les revendications 1 ou 2,
caractérisée en ce que
la noix (9c) porte sur sa périphérie un appendice qui exécute une course de basculement située dans l'espace de mobilité du verrou (6), en particulier du bec (64) que porte ce verrou.

4. Armature de serrure selon une des revendications 1 à 3,
caractérisée en ce que
le verrou coulissant (6) présente, dans la zone du cylindre de fermeture (3), un évidement (61) dans lequel est engagé l'entraîneur (31) de sorte que selon la direction de basculement de cet entraîneur (31), celui-ci vient en prise avec le bord supérieur ou inférieur de l'évidement (61) et corrélativement fait coulisser le verrou (6) vers le haut en position de libération, ou vers le bas en position de blocage.

5. Armature de serrure selon une des revendications 1 à 4,
caractérisée en ce que
le verrou coulissant (6) peut être actionné du côté intérieur d'une porte (7), indépendamment de l'utilisation du cylindre de fermeture (3).

6. Armature de serrure selon la revendication 5,
caractérisée en ce que
le verrou coulissant (6) porte une barrette (62) repliée vers le côté interne de la porte et traversant la plaque intérieure (4) de l'armature, de sorte qu'un déplacement de la barrette (62) entraîne un déplacement du verrou coulissant (6).

7. Armature de serrure selon une des revendications 1 à 6,
caractérisée en ce que
sur le verrou coulissant (6), il est prévu un dispositif d'arrêt (18, 18a) qui bloque le verrou (6) en position de libération ou en position d'arrêt.

8. Armature de serrure selon la revendication 7,
caractérisée en ce que
le dispositif d'arrêt (18, 18a) comprend une bille chargée par un ressort, qui vient en prise dans des évidements correspondants (18a) du verrou (6).

9. Armature de serrure selon une des revendications 1 à 8,
caractérisée en ce que
le quatre pans (5) est soumis à l'action d'un ressort de rappel (10a) qui fait revenir le quatre pans (5) en position d'arrêt.

10. Armature de serrure selon la revendication 9,
caractérisée en ce que
la noix (9c), qui est bloquée ou libérée par le verrou (6), se trouve entre le verrou (6) et un boîtier de serrure 2a), cette noix étant chargée par le ressort de rappel (10a) de manière à assurer le rappel de la poignée (1).

11. Armature de serrure selon une des revendications 1 à 10,
caractérisée en ce que
le montage de l'armature de serrure dans une découpe (7a) de la porte (7) est assuré par des centrages (21, 48).

12. Armature de serrure selon une des revendications 1 à 11,
caractérisée en ce qu'
il est prévu, sur la face externe et sur la face interne de la porte, des couvercles (2, 4) reliés par des vis (13).
